# EUROPÄISCHE PATENTSCHRIFT

(11) **EP 0 694 359 B1**
(45) Veröffentlichungstag und Bekanntmachung des Hinweises auf die Patenterteilung: **14.04.1999**
(21) Anmeldenummer: 95890139.9
(22) Anmeldetag: 24.07.1995
(51) Int. Cl.: B22D 41/50

(54) **Tauchgiessrohr**
An immersed casting tube
Tuyau de coulée par immersion

(30) Priorität: 25.07.1994 AT 1470/94
(43) Veröffentlichungstag der Anmeldung: 31.01.1996
(73) Patentinhaber: VOEST-ALPINE INDUSTRIEANLAGENBAU GESELLSCHAFT m.b.H., A-4020 Linz (AT)
(72) Erfinder: Hohenbichler, Gerald, Dipl.-Ing. Dr., A-4470 Enns (AT)
(74) Vertreter: Kopecky, Helmut, Dipl.-Ing. Kopecky & Schwarz Patentanwälte

(56) Entgegenhaltungen:
- WO-A-89/12519
- AT-B- 331 438
- AT-B- 332 579
- DE-A- 4 319 195
- PATENT ABSTRACTS OF JAPAN vol. 7 no. 128 (M-220) ,3.Juni 1983 & JP-A-58 047545 (HITACHI SEISAKUSHO) 19.März 1983,

## Beschreibung

Die Erfindung betrifft ein Tauchgießrohr zum Einleiten von Metallschmelze, insbesondere Stahlschmelze, in eine Breitseitenwände und Schmalseitenwände aufweisende und einen Strang mit Breitseiten und Schmalseiten bildende Stranggießkokille, insbesondere eine Dünnbrammen-Stranggießkokille, wobei das Tauchgießrohr einen mit Seitenöffnungen für die Metallschmelze versehenen Rohrteil, deren Mittelachsen im wesentlichen gegen die Schmalseiten des Stranges gerichtet sind, und einen Bodenteil aufweist, der mit einer Bodenöffnung für die Metallschmelze versehen ist.

Hohe Gießraten bedingen eine hohe Ausströmgeschwindigkeit der aus dem Tauchgießrohr austretenden Gießstrahlen. Hierdurch ist bei Verwendung von derzeit üblichen Tauchgießrohren nur eine schlechte bis mittelmäßige Produktqualität, d.h. Qualität des Stranges, zu erzielen. Durch das Ausströmen von Schmelze aus dem Tauchgießrohr in seitliche Richtung ergibt sich ein sehr unruhiger Badspiegel. Durch einen nach unten gerichteten Schmelzenstrom ergibt sich ein sehr tiefes Eindringen von Schmelze in das Stranginnere. Es kommt nicht nur zu einem teilweisen Wiederaufschmelzen der bereits erstarrten Strangschale durch die frisch zufließende heiße Schmelze, sondern auch zu einem Mitreißen bzw. Einspülen von am Badspiegel aufgebrachtem Gießpulver und von sich am Badspiegel absetzenden Verunreinigungen in das Stranginnere. Strömt die Schmelze hauptsächlich nach dem Austreten aus dem Tauchgießrohr nach unten, läßt sich nur eine geringe Aufschmelzrate des Gießpulvers erzielen, wodurch die Reibung zwischen Gießpulver und Kokillenseitenwänden unerwünscht hoch wird.

Man hat daher versucht, durch eine besondere Formgebung der Tauchgießrohre die Strömungsverhältnisse im Stranginneren positiv zu beeinflussen, und Tauchgießrohre geschaffen, die sowohl Seitenöffnungen als auch Bodenöffnungen aufweisen. Solche Tauchgießrohre der eingangs beschriebenen Art sind beispielsweise aus der AT-B - 332.579, der JP-A - 58-47545 und der AT-B - 331.438 bekannt. Auch mit diesen bekannten Tauchgießrohren konnten die oben beschriebenen Nachteile nicht vermieden werden. Insbesondere war es nicht möglich, bei hoher Gießrate eine akzeptable Qualität beim Dünnbrammengießen zu erzielen.

Aus der WO 89/12519 ist ein Tauchgießrohr bekannt, bei dem zwei einander kreuzende bzw. schneidende Gießstrahlen aus dem Bodenbereich oder dem Seitenbereich des Tauchgießrohres austreten. Gemäß einer weiteren Ausführungsform kreuzen bzw. schneiden Gießstrahlen einander im Inneren des Tauchgießrohres, bevor sie seitlich austreten. Auch mit diesen bekannten Tauchgießrohren gelingt es nicht, den divergierenden Forderungen: hohe Gießrate und geringe, aber doch ausreichende Badbewegung am Gießspiegel sowie geringe vertikale Eindringtiefe des Gießstrahles in den flüssigen Kern des Stranges zu erreichen.

Die Erfindung bezweckt die Vermeidung der oben beschriebenen Nachteile und Schwierigkeiten und stellt sich die Aufgabe, ein Tauchgießrohr der eingangs beschriebenen Art zu schaffen, mit dem trotz hoher Gießraten sowohl eine geringe vertikale Eindringtiefe der durch das Tauchgießrohr zugeführten Schmelze einhaltbar ist als auch aufgrund verminderter seitlicher Ausströmimpulse eine geringe Wellenbildung am Badspiegel verzeichnet werden kann, also ein ruhiger Badspiegel sichergestellt ist. Insbesondere soll die sich beim Gießbetrieb am Badspiegel einstellende Randwelle nur eine geringe Höhe aufweisen und trotzdem eine ausreichende Aufschmelzrate für das den Badspiegel bedeckende Gießpulver erzielt werden.

Diese Aufgabe wird erfindungsgemäß jeweils mit den Merkmalen des Anspruchs 1 gelöst.

Der Anmelder hat sich unter Bezugnahme auf die ältere DE-A-43 19 195 freiwillig eingeschränkt und gesonderte Patentansprüche für Deutschland vorgelegt. In der älteren, jedoch nachveröffentlichten DE-A-43 19 195 ist ein Tauchgießrohr mit zwei schräg gegen die Schmalseiten des Stranges gerichteten Bodenöffnungen zur Bildung mindestens zweier Gießstrahlen, deren Strömungrichtungen einander kreuzen, beschrieben.

Gemäß einer bevorzugten Ausführungsform der Erfindung weist der Bodenteil Bodenöffnungen zur Bildung mindestens zweier Gießstrahlen auf, deren Strömungsrichtungen einander - u.zw. in Blickrichtung senkrecht zu den Breitseiten des Stranges - schneiden, u.zw. entweder im Bereich des Bodenteiles oder im Abstand unterhalb des Bodenteiles des Tauchgießrohres. Es kann für bestimmte Kokillenquerschnitte und Strömungsgeschwindigkeiten von Vorteil sein, wenn der Bodenteil Bodenöffnungen zur Bildung mindestens zweier Gießstrahlen aufweist, deren Strömungsrichtungen einander nur mit einem Teilbereich ihres Querschnitts schneiden.

Gemäß einer weiteren bevorzugten Ausführungsform weist der Bodenteil Bodenöffnungen zur Bildung mindestens zweier Gießstrahlen auf, deren Strömungsrichtungen einander windschief kreuzen, u.zw. entweder im Bodenbereich oder unterhalb des Bodenbereiches im Abstand von diesem.

Zweckmäßig schließen die Mittelachsen der Bodenöffnungen miteinander einen Winkel zwischen 5 und 120° ein.

Vorzugsweise weisen die Querschnitte der Bodenöffnungen einen Flächenanteil zwischen 10 und 70 % der Summe aller Querschnitte der Seiten- und Bodenöffnungen auf.

Ein gutes Zusammenwirken der Seitenöffnungen mit den Bodenöffnungen ergibt sich, wenn die Mittelachsen der Seitenöffnungen gegenüber der Horizontalen mit einem Winkel zwischen - 10° und 50° nach abwärts geneigt sind.

Vorzugsweise nimmt der Querschnitt der Seitenöffnungen in Strömungsrichtung zu und ist die Summe der Austrittsquerschnittsflächen sämtlicher Seiten- und Bodenöffnungen gleich oder größer als das 1,1-fache der Innenraum-Querschnittsfläche des Tauchgießrohres, gemessen in Höhe der Oberkante der Seitenöffnungen.

Eine ruhige gleichmäßige Seitenströmung wird dadurch erzielt, daß die oberen Begrenzungsflächen der Seitenöffnungen mit einem Winkel (α) zwischen -20° ≤α≤ 35° und die unteren Begrenzungsflächen der Seitenöffnungen mit einem Winkel (β) zwischen - 30° ≤β ≤ 60° gegenüber der Horizontalen geneigt sind.

Vorzugsweise sind die unteren Begrenzungsflächen länger ausgebildet als die oberen Begrenzungsflächen der Seitenöffnungen und erstrecken sich mit der Verlängerung in den Innenraum des Tauchgießrohres, wodurch ein Teil der innerhalb des Tauchgießrohres nach unten gerichteten Strömung unter Vermeidung eines Staus aufgefangen und zur Seite gelenkt wird.

Gemäß einer bevorzugten Ausführungsform sind die Mittelachsen der Bodenöffnungen zusätzlich zur Ausrichtung zu den Schmalseiten des Stranges in Richtung zu den Breitseiten des Stranges geneigt angeordnet und schließen in dieser Richtung mit der Mittelachse des Tauchgießrohres einen Winkel zwischen -20° und +20° ein.

Um die Schmelze mit möglichst geringen Stauverlusten in die Seiten- und Bodenöffnungen zu leiten, vergrößert sich vorteilhaft der Querschnitt des Innenraumes des Rohrteiles des Tauchgießrohres in Strömungsrichtung und in Richtung zu den Schmalseiten des Stranges und verringert sich in Richtung zu den Breitseiten des Stranges. Hierbei ist zweckmäßig die Querschnittsfläche des Innenraumes des Rohrteiles des Tauchgießrohres in Strömungsrichtung konstant oder es nimmt die Querschnittsfläche des Innenraumes des Rohrteiles des Tauchgießrohres in Strömungsrichtung zu.

Die Erfindung ist nachfolgend anhand der Zeichnung an mehreren Ausführungsbeispielen in schematischer Darstellung näher erläutert. Fig. 1 zeigt einen Vertikalschnitt durch ein in einer Stranggießkokille eingesetztes Tauchgießrohr samt den sich hierbei einstellenden Strömungsverhältnissen. Die Fig. 2, 3 und 4 zeigen ein Tauchgießrohr gemäß einer ersten Ausführungsform im Längsschnitt gemäß der Linie II-II der Fig. 3 und in einem senkrecht hierzu geführten Längsschnitt gemäß der Linie III-III der Fig. 2. Fig. 4 veranschaulicht einen Querschnitt in der Nähe des Bodenbereiches gemäß der Linie IV-IV der Fig. 2. Die Fig. 5 bis 7 veranschaulichen in zu den Fig. 2 bis 4 analoger Darstellung eine weitere Ausführungsform eines Tauchgießrohres; Fig. 8 ist ein Schnitt gemäß der Linie VIII-VIII der Fig. 5, wobei die Schnittebene im Bodenbereich des Tauchgießrohres liegt. Die Fig. 9, 10 und 11 zeigen weitere Ausführungsformen eines Tauchgießrohres, u.zw. jeweils in einer zu Fig. 2 analogen Teilschnittdarstellung.

Ein Tauchgießrohr 1 ist in den Boden eines Zwischengefäßes 2 eingesetzt und reicht mit seinem Mündungsteil bzw. Bodenteil 3 in eine Stranggießkokille 4, die gemäß Fig. 1 einen Querschnitt zum Gießen eines Stranges 5 mit dem Querschnitt eines Dünnstranges (etwa in der Größenordnung von 70 mm x 1500 mm) aufweist. Die Stranggießkokille ist dementsprechend von Schmalseitenwänden 6 und Breitseitenwänden 7 gebildet, an denen sich die Schmalseiten 8 und Breitseiten 9 des Stranges 5 bilden.

In die Stranggießkokille 4 taucht der Mündungsteil bzw. Bodenteil 3 des Tauchgießrohres 1 unter die Oberfläche 10 der flüssigen Metallschmelze 11 (Stahlschmelze). Die Oberfläche 10 der Metallschmelze 11 ist von einem Gießpulver 12 bedeckt. An den Kokillenseitenwänden 6, 7 kommt es zur Bildung einer noch dünnen Strangschale 13, innerhalb der sich der flüssige Kern 14 des Stranges 5 befindet.

Das Tauchgießrohr 1 weist, wie insbesondere aus den Fig. 2 bis 4 deutlich hervorgeht, einen vertikal gerichteten Rohrteil 15 auf, der einen Innenraum 16 umschließt. Dieser Innenraum 16 weist einen Querschnitt auf, dessen parallel zu den Breitseitenwänden 7 der Stranggießkokille 4 gerichtete Abmessungen sich in Gießrichtung 17 vergrößern; in einer Richtung senkrecht hierzu, also parallel zu den Schmalseitenwänden 6, hingegen verringern, u.zw. ausgehend von einem etwa kreisrunden oder quadratischen Querschnitt bis zu einem schmalen rechteckförmigen bzw. ovalen Querschnitt beim Bodenteil 3 des Tauchgießrohres 1. Die Querschnittsfläche des Innenraumes bleibt jedoch in Gießrichtung 17 gesehen weitgehend konstant oder nimmt leicht zu.

Nahe dem Bodenteil 3 weist das Tauchgießrohr 1 zwei Seitenöffnungen 18 für die Metallschmelze auf, von denen jeweils eine zu einer Schmalseitenwand 6 der Stranggießkokille 4 bzw. Schmalseite 8 des Stranges 5 gerichtet ist. Die Seitenöffnungen 18 weisen obere und untere Begrenzungsflächen 19, 20 auf, wobei die obere Begrenzungsfläche 19 gegen die Horizontale einen Winkel α zwischen -20° und 35° und die untere Begrenzungsfläche 20 einen Winkel β zwischen -30° und 60° einschließen. Bevorzugt sind nach abwärts geneigte Begrenzungsflächen 19, 20, wie in Fig. 2 dargestellt, wobei der Querschnitt der Seitenöffnungen 18 in Strömungsrichtung zunimmt. Die Mittelachsen 21 der Seitenöffnungen 18, also die Resultierende der Strömungslinien (= Hauptströmungsrichtung) der aus den Seitenöffnungen 18 strömenden Gießstrahlen 22, sind gegenüber der Horizontalen mit einem Winkel ω zwischen -10° und 50° abwärts geneigt.

Die untere Begrenzungsfläche 20 jeder Seitenwandöffnung 18 ist länger ausgebildet als die obere Begrenzungsfläche 19, wobei sich die unteren Begrenzungsflächen 20 mit ihrer Verlängerung in den Innenraum 16 des Tauchgießrohres 1 erstrecken. Hierdurch wird ein Großteil der im Innenraum 16 abwärts strömenden Metallschmelze aufgefangen und zu den Seitenöffnungen 18 gelenkt.

Im Bodenteil 3 des Tauchgießrohres 1 sind mindestens zwei schräg gegen die Schmalseitenwände 6 der Stranggießkokille 4 bzw. Schmalseiten 8 des Stranges 5 gerichtete Bodenöffnungen 23 zur Bildung mindestens zweier Gießstrahlen 24 vorgesehen, wobei die Mittelachsen 25 der Bodenöffnungen 23 einander unter einem Winkel γ zwischen 5 und 120° schneiden. Die Mittelachsen 25 könnten einander auch windschief kreuzen.

Die Summe der Austrittsquerschnittsflächen der Seitenöffnung 18 und der Bodenöffnungen 23 ist gleich oder größer als das 1,1-fache der Innenraum-Querschnittsfläche des Tauchgießrohres, der an der Oberkante der seitlichen Öffnungen gemessen wird.

Wie insbesondere aus Fig. 3 hervorgeht, können die Mittelachsen 25 der Bodenöffnungen 23 zusätzlich zur Ausrichtung zu den Schmalseitenwänden 6 der Stranggießkokille 4 auch in Richtung zu den Breitseitenwänden 7 der Stranggießkokille 4 geneigt angeordnet sein. Die Projektion von Mittelachse 26 und der Mittelachsen 25 der Bodenöffnungen 23 auf eine Ebene parallel zu den Schmalseiten 8 zeigt einen Winkel ε zwischen -20° und +20°. Auch in diesem Fall können die Mittelachsen 25 der aus den Bodenöffnungen 23 austretenden Gießstrahlen 24 einander schneiden oder einander windschief kreuzen, so daß die Gießstrahlen 24 einander nur mehr mit einem Teil ihrer Querschnittsflächen überschneiden.

Die Querschnitte der Bodenöffnungen 23 weisen einen Flächenanteil zwischen 10 und 70 % der Summe aller Querschnitte der Seiten- 18 und Bodenöffnungen 23 auf.

Die Funktion des Tauchgießrohres 1 ist folgende:

Die Kombination von Seitenöffnungen 18, bei denen keine sich kreuzenden oder schneidenden Gießstrahlen 22 austreten, und Bodenöffnungen 23 mit einander schneidenden oder windschief kreuzenden Gießstrahlachsen 25 ist speziell für das Gießen von Strängen 5 mit Dünnbrammen-Querschnittsformat mit hohen Gießraten wesentlich.

Infolge der Seitenöffnungen 18 bilden sich die wünschenswerten oberen Wirbel 27 aus, die für ein zufriedenstellendes Aufschmelzen des auf der Badoberfläche 10 aufgebrachten Gießpulvers 12 sorgen, wobei aufgrund der verminderten seitlichen Ausströmimpulse geringe Höhen der dabei entstehenden Randwelle 28 verzeichnet werden können.

Die vertikale Eindringtiefe der nach unten gerichteten Gießstrahlen 24 ist gering, da sie sich entweder zu einem stark auffächernden und dissipativen Mischstrahl 29 vereinigen oder, im Falle des windschiefen Kreuzens der Mittelachsen der Gießstrahlen, Energie an die sich ergebende Drehbewegung abgeben. Zusätzlich treffen die nach unten gerichteten Gießstrahlen 24 auf die Aufwärtsbewegung der durch die seitlichen Gießstrahlen 22 erzeugten unteren Wirbel, wodurch ein Strömungsbild mit großen Wirbeln im unteren Kokillenbereich, das sich ergeben würde, wenn nur Seitenöffnungen vorhanden wären, in ein Strömungsbild mit kleinwirbeligen Turbulenzen zerfällt. Dies bedeutet über die Breite der Stranggießkokille 4 gesehen eine gleichmäßige Verteilung der Strömungsgeschwindigkeiten und damit auch der Wärmeübertragung an die bereits erstarrte Strangschale 13, so daß ein Aufschmelzen derselben durch frische, in die Stranggießkokille 4 gelangende Metallschmelze 11 vermieden wird. Zudem ist der Auftreffimpuls auf die Strangschale 13 viel kleiner, wodurch das Aufschmelzen der Strangschale 13 des Stranges 5 ebenfalls reduziert wird.

Das bislang häufig beobachtete periodische Wandern einer Oberflächenwelle von einer Kokillenhälfte zur gegenüberliegenden wird durch die erfindungsgemäße Ausbildung des Tauchgießrohres 1 erheblich verringert, weil die sich unterhalb des Tauchgießrohres 1 einstellenden kleinwirbeligen Strukturen stärker dissipieren und dadurch einen großräumigen Energieaustausch abschwächen.

Durch die einander windschief kreuzenden bzw. schneidenden Gießstrahlen 24, die aus dem Bodenteil 3 des Tauchgießrohres 1 austreten, wird erreicht, daß kein weit nach unten dringender Gießstrahl entsteht, so daß weder die Stahlüberhitzung noch nichtmetallische Partikel weiter in das Stranginnere gelangen als bei einem Tauchgießrohr ohne Bodenöffnungen. Da die beiden Seitenöffnungen 18 einen erheblichen Volumenanteil in Richtung zu den Schmalseiten 8 des Stranges 5 befördern, bilden sich die beiden üblichen, von Tauchgießrohr, Badoberfläche, Schmalseite und seitlichem Gießstrahl umgrenzten Wirbel aus, die ein ausreichendes Gießpulver-Aufschmelzen gewährleisten.

Gemäß der in den Fig. 5 bis 8 dargestellten Ausführungsform eines Tauchgießrohres 1 kreuzen einander die Mittelachsen 25 der aus dem Bodenbereich 3 austretenden Gießstrahlen 24 windschief, so daß die Gießstrahlen 24 einander unterhalb des Bodenbereiches 3 nur mit ihren Umfangs-Randbereichen schneiden bzw. berühren. Der zwischen den Bodenöffnungen 23 vorhandene Mittelteil 30 des Bodenteiles 3 bildet im Innenraum 16 des Tauchgießrohres 1 eine keilförmig gestaltete Vertiefung 31.

Gemäß der in Fig. 9 dargestellten Ausführungsform eines Bodenbereiches eines Tauchgießrohres ist der zwischen den beiden Bodenöffnungen 23 angeordnete Mittelteil 30 des Bodenbereiches 3 nach oben hin keilförmig verlängert, wodurch die Umlenkung der im Innenraum 16 des Tauchgießrohres 1 abwärts strömenden Metallschmelze 11 zu den Seitenöffnungen 18 und auch zu den Bodenöffnungen 23 verbessert wird. Hierdurch können Stauverluste weitgehend vermieden werden.

Gemäß der in Fig. 10 dargestellten Ausführungsform schneiden einander die beiden aus dem Bodenbereich 3 austretenden Gießstrahlen 24 bereits teilweise innerhalb des Bodenbereiches 3, wodurch für bestimmte Gießbedingungen der Ausbreitungsbereich des entstehenden Mischstrahles unterhalb des Bodenbereiches vorteilhaft eingestellt werden kann.

Auch bei einem Tauchgießrohr mit Bodenöffnungen 23 mit einander windschief schneidenden Mittelachsen 25, wie es z.B. Fig. 5 zeigt, kann anstelle der mittigen Vertiefung 31 ein nach oben hin keilförmig verlängerter Teil 32 angebracht sein, um die Strömung verlustlos zu führen (vgl. Fig. 11).

## Patentansprüche (Patentansprüche für folgende(n) Vertragsstaat(en): DE)

1. Tauchgießrohr (1) zum Einleiten von Metallschmelze (11), insbesondere Stahlschmelze, in eine Breitseitenwände (7) und Schmalseitenwände (6) aufweisende und einen Strang (5) mit Breitseiten (9) und Schmalseiten (8) bildende Stranggießkokille (4), insbesondere eine Dünnbrammen-Stranggießkokille, wobei das Tauchgießrohr (1) einen mit Seitenöffnungen (18) für die Metallschmelze (11) versehenen Rohrteil (15), deren Mittelachsen (21) im wesentlichen gegen die Schmalseiten (8) des Stranges (5) gerichtet sind, und einen Bodenteil (3) aufweist, der mit mindestens zwei schräg gegen die Schmalseiten (8) des Stranges (5) gerichteten Bodenöffnungen (23) zur Bildung mindestens zweier Gießstrahlen (24) versehen ist, deren Strömungsrichtungen einander - in Blickrichtung senkrecht zu den Breitseiten (9) des Stranges (5) - kreuzen, und daß die nach unten gerichtete Außenseite des Bodenteiles (3) eben und rechtwinkelig zur Mittelachse (26) des Tauchgießrohres (1) ausgebildet ist.

2. Tauchgießrohr nach Anspruch 1, dadurch gekennzeichnet, daß der Bodenteil (3) Bodenöffnungen (23) zur Bildung mindestens zweier Gießstrahlen (24) aufweist, deren Strömungsrichtungen einander - und zwar in Blickrichtung senkrecht zu den Breitseiten (9) des Stranges (5) - schneiden.

3. Tauchgießrohr nach Anspruch 2, dadurch gekennzeichnet, daß der Bodenteil (3) Bodenöffnungen (23) zur Bildung mindestens zweier Gießstrahlen (24) aufweist, deren Strömungsrichtungen einander im Bereich des Bodenteiles (3) schneiden.

4. Tauchgießrohr nach Anspruch 2, dadurch gekennzeichnet, daß der Bodenteil (3) Bodenöffnungen (23) zur Bildung mindestens zweier Gießstrahlen (24) aufweist, deren Strömungsrichtungen einander im Abstand unterhalb des Bodenteiles (3) schneiden.

5. Tauchgießrohr nach Anspruch 3 oder 4, dadurch gekennzeichnet, daß der Bodenteil (3) Bodenöffnungen (23) zur Bildung mindestens zweier Gießstrahlen (24) aufweist, deren Strömungsrichtungen einander nur mit einem Teilbereich ihres Querschnitts schneiden.

6. Tauchgießrohr nach Anspruch 1, dadurch gekennzeichnet, daß der Bodenteil (3) Bodenöffnungen (23) zur Bildung mindestens zweier Gießstrahlen (24) aufweist, deren Strömungsrichtungen einander windschief kreuzen.

7. Tauchgießrohr nach Anspruch 6, dadurch gekennzeichnet, daß der Bodenteil (3) Bodenöffnungen (23) zur Bildung mindestens zweier Gießstrahlen (24) aufweist, deren Strömungsrichtungen einander im Bodenbereich (3) windschief kreuzen.

8. Tauchgießrohr nach Anspruch 6, dadurch gekennzeichnet, daß der Bodenteil (3) Bodenöffnungen (23) zur Bildung mindestens zweier Gießstrahlen (24) aufweist, deren Strömungsrichtungen einander unterhalb des Bodenbereiches (3) windschief kreuzen.

9. Tauchgießrohr nach einem oder mehreren der Ansprüche 1 bis 8, dadurch gekennzeichnet, daß die Mittelachsen (25) der Bodenöffnungen (23) in Blickrichtung senkrecht zu den Breitseiten miteinander einen Winkel (γ) zwischen 5 und 120° einschließen.

10. Tauchgießrohr nach einem oder mehreren der Ansprüche 1 bis 9, dadurch gekennzeichnet, daß die Querschnitte der Bodenöffnungen (23) einen Flächenanteil zwischen 10 und 70 % der Summe aller Querschnitte der Seiten- (18) und Bodenöffnungen (23) aufweisen.

11. Tauchgießrobr nach einem oder mehreren der Ansprüche 1 bis 10, dadurch gekennzeichnet, daß die Mittelachsen (21) der Seitenöffnungen (18) gegenüber der Horizontalen mit einem Winkel (Ω) zwischen - 10° und 50° nach abwärts geneigt sind.

12. Tauchgießrohr nach einem oder mehreren der Ansprüche 1 bis 11, dadurch gekennzeichnet, daß der Querschnitt der Seitenöffnungen (18) in Strömungsrichtung zunimmt.

13. Tauchgießrohr nach Anspruch 12, dadurch gekennzeichnet, daß die oberen Begrenzungsflächen (19) der Seitenöffnungen (18) mit einem Winkel (α) zwischen -20° ≤α≤ 35° und die unteren Begrenzungsflächen (20) der Seitenöffnungen (18) mit einem Winkel (β) zwischen -30° ≤ß≤ 60° gegenüber der Horizontalen geneigt sind.

14. Tauchgießrohr nach Anspruch 13, dadurch gekennzeichnet, daß die unteren Begrenzungsflächen (20) länger ausgebildet sind als die oberen Begrenzungsflächen (19) der Seitenöffnungen (18) und sich mit der Verlängerung in den Innenraum (16) des Tauchgießrohres (1) erstrecken.

15. Tauchgießrohr nach einem oder mehreren der Ansprüche 1 bis 14, dadurch gekennzeichnet, daß die Mittelachsen (25) der Bodenöffnungen (23) zusätzlich zur Ausrichtung zu den Schmalseiten (8) des Stranges (5) in Richtung zu den Breitseiten (9) des Stranges (5) geneigt angeordnet sind und in dieser Richtung mit der Mittelachse (26) des Tauchgießrohres (1) einen Winkel (ε) zwischen -20° und +20° einschließen.

16. Tauchgießrohr nach einem oder mehreren der Ansprüche 1 bis 15, dadurch gekennzeichnet, daß sich der Querschnitt des Innenraumes (16) des Rohrteiles (15) des Tauchgießrohres (1) in Strömungsrichtung (17) und in Richtung zu den Schmalseiten (8) des Stranges (5) vergrößert und in Richtung zu den Breitseiten (9) des Stranges (5) verringert.

17. Tauchgießrohr nach Anspruch 16, dadurch gekennzeichnet, daß die Querschnittsfläche des Innenraumes (16) des Rohrteiles (15) des Tauchgießrohres (1) in Strömungsrichtung (17) konstant ist.

18. Tauchgießrohr nach Anspruch 16, dadurch gekennzeichnet, daß die Querschnittsfläche des Innenraumes (16) des Rohrteiles (15) des Tauchgießrohres (1) in Strömungsrichtung (17) zunimmt.

19. Tauchgießrohr nach einem oder mehreren der Ansprüche 1 bis 18, dadurch gekennzeichnet, daß die Summe der Austrittsquerschnittsflächen sämtlicher Seiten- und Bodenöffnungen (18 und 23) gleich oder größer ist als das 1,1-fache des Querschnittes des Innenraumes (16) des Tauchgießrohres (1) in Höhe der Oberkanten der Seitenöffnungen (18).

## Patentansprüche (Patentansprüche für folgende(n) Vertragsstaat(en): FR, IT, NL)

1. Tauchgießrohr (1) zum Einleiten von Metallschmelze (11), insbesondere Stahlschmelze, in eine Breitseitenwände (7) und Schmalseitenwände (6) aufweisende und einen Strang (5) mit Breitseiten (9) und Schmalseiten (8) bildende Stranggießkokille (4), insbesondere eine Dünnbrammen-Stranggießkokille, wobei das Tauchgießrohr (1) einen mit Seitenöffnungen (18) für die Metallschmelze (11) versehenen Rohrteil (15), deren Mittelachsen (21) im wesentlichen gegen die Schmalseiten (8) des Stranges (5) gerichtet sind, und einen Bodenteil (3) aufweist, der mit einer Bodenöffnung (23) für die Metallschmelze (11) versehen ist, dadurch gekennzeichnet, daß der Bodenteil (3) mindestens zwei schräg gegen die Schmalseiten (8) des Stranges (5) gerichtete Bodenöffnungen (23) zur Bildung mindestens zweier Gießstrahlen (24) aufweist, deren Strömungsrichtungen einander - in Blickrichtung senkrecht zu den Breitseiten (9) des Stranges (5) - kreuzen.

2. Tauchgießrohr nach Anspruch 1, dadurch gekennzeichnet, daß der Bodenteil (3) Bodenöffnungen (23) zur Bildung mindestens zweier Gießstrahlen (24) aufweist, deren Strömungsrichtungen einander - und zwar in Blickrichtung senkrecht zu den Breitseiten (9) des Stranges (5) - schneiden.

3. Tauchgießrohr nach Anspruch 2, dadurch gekennzeichnet, daß der Bodenteil (3) Bodenöffnungen (23) zur Bildung mindestens zweier Gießstrahlen (24) aufweist, deren Strömungsrichtungen einander im Bereich des Bodenteiles (3) schneiden.

4. Tauchgießrohr nach Anspruch 2, dadurch gekennzeichnet, daß der Bodenteil (3) Bodenöffnungen (23) zur Bildung mindestens zweier Gießstrahlen (24) aufweist, deren Strömungsrichtungen einander im Abstand unterhalb des Bodenteiles (3) schneiden.

5. Tauchgießrohr nach Anspruch 3 oder 4, dadurch gekennzeichnet, daß der Bodenteil (3) Bodenöffnungen (23) zur Bildung mindestens zweier Gießstrahlen (24) aufweist, deren Strömungsrichtungen einander nur mit einem Teilbereich ihres Querschnitts schneiden.

6. Tauchgießrohr nach Anspruch 1, dadurch gekennzeichnet, daß der Bodenteil (3) Bodenöffnungen (23) zur Bildung mindestens zweier Gießstrahlen (24) aufweist, deren Strömungsrichtungen einander windschief kreuzen.

7. Tauchgießrohr nach Anspruch 6, dadurch gekennzeichnet, daß der Bodenteil (3) Bodenöffnungen (23) zur Bildung mindestens zweier Gießstrahlen (24) aufweist, deren Strömungsrichtungen einander im Bodenbereich (3) windschief kreuzen.

8. Tauchgießrohr nach Anspruch 6, dadurch gekennzeichnet, daß der Bodenteil (3) Bodenöffnungen (23) zur Bildung mindestens zweier Gießstrahlen (24) aufweist, deren Strömungsrichtungen einander unterhalb des Bodenbereiches (3) windschief kreuzen.

9. Tauchgießrohr nach einem oder mehreren der Ansprüche 1 bis 8, dadurch gekennzeichnet, daß die Mittelachsen (25) der Bodenöffnungen (23) in Blickrichtung senkrecht zu den Breitseiten miteinander einen Winkel (γ) zwischen 5 und 120° einschließen.

10. Tauchgießrohr nach einem oder mehreren der Ansprüche 1 bis 9, dadurch gekennzeichnet, daß die Querschnitte der Bodenöffnungen (23) einen Flächenanteil zwischen 10 und 70 % der Summe aller Querschnitte der Seiten- (18) und Bodenöffnungen (23) aufweisen.

11. Tauchgießrohr nach einem oder mehreren der Ansprüche 1 bis 10, dadurch gekennzeichnet, daß die Mittelachsen (21) der Seitenöffnungen (18) gegenüber der Horizontalen mit einem Winkel (Ω) zwischen -10° und 50° nach abwärts geneigt sind.

12. Tauchgießrohr nach einem oder mehreren der Ansprüche 1 bis 11, dadurch gekennzeichnet, daß der Querschnitt der Seitenöffnungen (18) in Strömungsrichtung zunimmt.

13. Tauchgießrohr nach Anspruch 12, dadurch gekennzeichnet, daß die oberen Begrenzungsflächen (19) der Seitenöffnungen (18) mit einem Winkel (α) zwischen -20° ≤α≤ 35° und die unteren Begrenzungsflächen (20) der Seitenöffnungen (18) mit einem Winkel (β) zwischen -30° ≤β≤ 60° gegenüber der Horizontalen geneigt sind.

14. Tauchgießrohr nach Anspruch 13, dadurch gekennzeichnet, daß die unteren Begrenzungsflächen (20) länger ausgebildet sind als die oberen Begrenzungsflächen (19) der Seitenöffnungen (18) und sich mit der Verlängerung in den Innenraum (16) des Tauchgießrohres (1) erstrecken.

15. Tauchgießrohr nach einem oder mehreren der Ansprüche 1 bis 14, dadurch gekennzeichnet, daß die Mittelachsen (25) der Bodenöffnungen (23) zusätzlich zur Ausrichtung zu den Schmalseiten (8) des Stranges (5) in Richtung zu den Breitseiten (9) des Stranges (5) geneigt angeordnet sind und in dieser Richtung mit der Mittelachse (26) des Tauchgießrohres (1) einen Winkel (ε) zwischen -20° und +20° einschließen.

16. Tauchgießrohr nach einem oder mehreren der Ansprüche 1 bis 15, dadurch gekennzeichnet, daß sich der Querschnitt des Innenraumes (16) des Rohrteiles (15) des Tauchgießrohres (1) in Strömungsrichtung (17) und in Richtung zu den Schmalseiten (8) des Stranges (5) vergrößert und in Richtung zu den Breitseiten (9) des Stranges (5) verringert.

17. Tauchgießrohr nach Anspruch 16, dadurch gekennzeichnet, daß die Querschnittsfläche des Innenraumes (16) des Rohrteiles (15) des Tauchgießrohres (1) in Strömungsrichtung (17) konstant ist.

18. Tauchgießrohr nach Anspruch 16, dadurch gekennzeichnet, daß die Querschnittsfläche des Innenraumes (16) des Rohrteiles (15) des Tauchgießrohres (1) in Strömungsrichtung (17) zunimmt.

19. Tauchgießrohr nach einem oder mehreren der Ansprüche 1 bis 18, dadurch gekennzeichnet, daß die Summe der Austrittsquerschnittsflächen sämtlicher Seiten- und Bodenöffnungen (18 und 23) gleich oder größer ist als das 1,1-fache des Querschnittes des Innenraumes (16) des Tauchgießrohres (1) in Höhe der Oberkanten der Seitenöffnungen (18).

## Claims (Claims for the following Contracting State(s): DE)

1. An immersed casting tube (1) for introducing a metal melt (11), in particular a steel melt, into a continuous casting mold (4) having broad side walls (7) and narrow side walls (6) and forming a strand (5) with broad sides (9) and narrow sides (8), in particular a thin-slab continuous casting mold, wherein the immersed casting tube (1) comprises a tube section (15) provided with lateral openings (18) for the metal melt (11) whose central axes (21) substantially are oriented towards the narrow sides (8) of the strand (5), and a bottom portion (3) provided with at least two bottom openings (23) oriented obliquely towards the narrow sides (8) of the strand (5) so as to form at least two casting jets (24) whose flow directions cross each other - in a viewing direction perpendicular to the broad sides (9) of the strand (5) - and that the downwardly directed outer surface of the bottom portion (3) is constructed so as to be planar and at right angles to the central axis (26) of the immersed casting tube (1).

2. An immersed casting tube according to claim 1, characterized in that the bottom portion (3) comprises bottom openings (23) so as to form at least two casting jets (24) whose flow directions intersect each other - namely in a viewing direction perpendicular to the broad sides (9) of the strand (5).

3. An immersed casting tube according to claim 2, characterized in that the bottom portion (3) comprises bottom openings (23) so as to form at least two casting jets (24) whose flow directions intersect each other in the region of the bottom portion (3).

4. An immersed casting tube according to claim 2, characterized in that the bottom portion (3) comprises bottom openings (23) so as to form at least two casting jets (24) whose flow directions intersect each other at a distance below the bottom portion (3).

5. An immersed casting tube according to claim 3 or 4, characterized in that the bottom portion (3) comprises bottom openings (23) so as to form at least two casting jets (24) whose flow directions intersect each other only by a partial region of their cross sections.

6. An immersed casting tube according to claim 1, characterized in that the bottom portion (3) comprises bottom openings (23) so as to form at least two casting jets (24) whose flow directions cross each other in a skew manner,

7. An immersed casting tube according to claim 6, characterized in that the bottom portion (3) comprises bottom openings (23) so as to form at least two casting jets (24) whose flow directions cross each other in a skew manner in the region of the bottom portion (3).

8. An immersed casting tube according to claim 6, characterized in that the bottom portion (3) comprises bottom openings (23) so as to form at least two casting jets (24) whose flow directions cross each other in a skew manner below the region of the bottom portion (3).

9. An immersed casting tube according to one or several of claims 1 to 8, characterized in that the central axes (25) of the bottom openings (23) enclose an angle (γ) of between 5 and 120° in a viewing direction perpendicular to the broad sides.

10. An immersed casting tube according to one or several of claims 1 to 9, characterized in that the cross sections of the bottom openings (23) comprise an area portion ranging between 10 and 70 % of the sum of all of the cross sections of the lateral (18) and bottom openings (23).

11. An immersed casting tube according to one or several of claims 1 to 10, characterized in that the central axes (21) of the lateral openings (18) are downwardly inclined relative to the horizontal at an angle (Ω) of between -10° and 50°.

12. An immersed casting tube according to one or several of claims 1 to 11, characterized in that the cross sections of the lateral openings (18) increase in the flow direction.

13. An immersed casting tube according to claim 12, characterized in that the upper limiting surfaces (19) of the lateral openings (18) are inclined at an angle (α) of between -20° ≤α≤ 35° and the lower limiting surfaces (20) of the lateral openings (18) are inclined at an angle (β) of between -30° ≤β≤ 60°, relative to the horizontal.

14. An immersed casting tube according to claim 13, characterized in that the lower limiting surfaces (20) are designed to be longer than the upper limiting surfaces (19) of the lateral openings (18) and, by their extension, extend into the interior (16) of the immersed casting tube (1).

15. An immersed casting tube according to one or several of claims 1 to 14, characterized in that the central axes (25) of the bottom openings (23), in addition to being oriented towards the narrow sides (8) of the strand (5), are arranged to be inclined in the direction towards the broad sides (9) of the strand (5), enclosing an angle (ε) of between -20° and +20° with the central axis (26) of the immersed casting tube (1) in that direction.

16. An immersed casting tube according to one or several of claims 1 to 15, characterized in that the cross section of the interior (16) of the tube section (15) of the immersed casting tube (1) increases in the flow direction (17) and in the direction towards the narrow sides (8) of the strand (5) and decreases in the direction towards the broad sides (9) of the strand (5).

17. An immersed casting tube according to claim 16, characterized in that the cross sectional area of the interior (16) of the tube section (15) of the immersed casting tube (1) is constant in the flow direction (17).

18. An immersed casting tube according to claim 16, characterized in that the cross sectional area of the interior (16) of the tube section (15) of the immersed casting tube (1) increases in the flow direction (17).

19. An immersed casting tube according to one or several of claims 1 to 18, characterized in that the sum of the exit cross sectional areas of all of the lateral and bottom openings (18 and 23) is equal to, or larger than, 1.1 times the cross sectional area of interior (16) of the immersed casting tube (1) on the level of the upper edges of the lateral openings (18).

## Claims (Claims for the following Contracting State(s): FR, IT, NL)

1. An immersed casting tube (1) for introducing a metal melt (11), in particular a steel melt, into a continuous casting mold (4) having broad side walls (7) and narrow side walls (6) and forming a strand (5) with broad sides (9) and narrow sides (8), in particular a thin-slab continuous casting mold, wherein the immersed casting tube (1) comprises a tube section (15) provided with lateral openings (18) for the metal melt (11) whose central axes (21) substantially are oriented towards the narrow sides (8) of the strand (5), and a bottom portion (3) provided with a bottom opening (23) for the metal melt (11), characterized in that the bottom portion (3) comprises at least two bottom openings (23) oriented obliquely towards the narrow sides (8) of the strand (5) so as to form at least two casting jets (24) whose flow directions cross each other - in a viewing direction perpendicular to the broad sides (9) of the strand (5).

2. An immersed casting tube according to claim 1, characterized in that the bottom portion (3) comprises bottom openings (23) so as to form at least two casting jets (24) whose flow directions intersect each other - namely in a viewing direction perpendicular to the broad sides (9) of the strand (5).

3. An immersed casting tube according to claim 2, characterized in that the bottom portion (3) comprises bottom openings (23) so as to form at least two casting jets (24) whose flow directions intersect each other in the region of the bottom portion (3).

4. An immersed casting tube according to claim 2, characterized in that the bottom portion (3) comprises bottom openings (23) so as to form at least two casting jets (24) whose flow directions intersect each other at a distance below the bottom portion (3).

5. An immersed casting tube according to claim 3 or 4, characterized in that the bottom portion (3) comprises bottom openings (23) so as to form at least two casting jets (24) whose flow directions intersect each other only by a partial region of their cross sections.

6. An immersed casting tube according to claim 1, characterized in that the bottom portion (3) comprises bottom openings (23) so as to form at least two casting jets (24) whose flow directions cross each other in a skew manner.

7. An immersed casting tube according to claim 6, characterized in that the bottom portion (3) comprises bottom openings (23) so as to form at least two casting jets (24) whose flow directions cross each other in a skew manner in the region of the bottom portion (3).

8. An immersed casting tube according to claim 6, characterized in that the bottom portion (3) comprises bottom openings (23) so as to form at least two casting jets (24) whose flow directions cross each other in a skew manner below the region of the bottom portion (3).

9. An immersed casting tube according to one or several of claims 1 to 8, characterized in that the central axes (25) of the bottom openings (23) enclose an angle (γ) of between 5 and 120° in a viewing direction perpendicular to the broad sides.

10. An immersed casting tube according to one or several of claims 1 to 9, characterized in that the cross sections of the bottom openings (23) comprise an area portion ranging between 10 and 70 % of the sum of all of the cross sections of the lateral (18) and bottom openings (23).

11. An immersed casting tube according to one or several of claims 1 to 10, characterized in that the central axes (21) of the lateral openings (18) are downwardly inclined relative to the horizontal at an angle (Ω) of between - 10° and 50°.

12. An immersed casting tube according to one or several of claims 1 to 11, characterized in that the cross sections of the lateral openings (18) increase in the flow direction.

13. An immersed casting tube according to claim 12, characterized in that the upper limiting surfaces (19) of the lateral openings (18) are inclined at an angle (α) of between -20° ≤α≤ 35° and the lower limiting surfaces (20) of the lateral openings (18) are inclined at an angle (β) of between -30° ≤β≤ 60°, relative to the horizontal.

14. An immersed casting tube according to claim 13, characterized in that the lower limiting surfaces (20) are designed to be longer than the upper limiting surfaces (19) of the lateral openings (18) and, by their extension, extend into the interior (16) of the immersed casting tube (1).

15. An immersed casting tube according to one or several of claims 1 to 14, characterized in that the central axes (25) of the bottom openings (23), in addition to being oriented towards the narrow sides (8) of the strand (5), are arranged to be inclined in the direction towards the broad sides (9) of the strand (5), enclosing an angle (ε) of between -20° and +20° with the central axis (26) of the immersed casting tube (1) in that direction.

16. An immersed casting tube according to one or several of claims 1 to 15, characterized in that the cross section of the interior (16) of the tube section (15) of the immersed casting tube (1) increases in the flow direction (17) and in the direction towards the narrow sides (8) of the strand (5) and decreases in the direction towards the broad sides (9) of the strand (5).

17. An immersed casting tube according to claim 16, characterized in that the cross sectional area of the interior (16) of the tube section (15) of the immersed casting tube (1) is constant in the flow direction (17).

18. An immersed casting tube according to claim 16, characterized in that the cross sectional area of the interior (16) of the tube section (15) of the immersed casting tube (1) increases in the flow direction (17).

19. An immersed casting tube according to one or several of claims 1 to 18, characterized in that the sum of the exit cross sectional areas of all of the lateral and bottom openings (18 and 23) is equal to, or larger than, 1.1 times the cross sectional area of interior (16) of the immersed casting tube (1) on the level of the upper edges of the lateral openings (18).

## Revendications (Revendications pour l'(les) Etat(s) contractant(s) suivant(s): DE)

1. Buse de coulée à immersion (1) servant à introduire du métal en fusion (11), notamment de l'acier en fusion, dans une coquille de coulée continue (4) présentant des parois formant côtés larges (7) et des parois formant côtés étroits (6), et formant une billette (5) à côtés larges (9) et à côtés étroits (8), notamment une coquille de coulée continue pour brames minces, la buse de coulée à immersion (1) présentant une partie tubulaire (15) pourvue d'orifices latéraux (18) pour le métal en fusion (11), dont les axes médians (21) sont dirigés sensiblement vers les côtés étroits (8) de la billette (5), et comportant une partie formant fond (3) qui est pourvue d'au moins deux orifices de fond (23) dirigés obliquement vers les côtés étroits (8) de la billette (5) afin de constituer au moins deux jets de coulée (24), dont les directions d'écoulement se croisent - si l'on regarde perpendiculairement aux côtés larges (9) de la billette (5), et le côté extérieur, dirigé vers le bas, de la partie formant fond (3) étant plan et à angle droit par rapport à l'axe médian (26) de la buse de coulée à immersion (1).

2. Buse de coulée à immersion selon la revendication 1, caractérisée en ce que la partie formant fond (3) présente des orifices de fond (23) pour constituer au moins deux jets de coulée (24), dont les directions d'écoulement se coupent - si l'on regarde perpendiculairement aux côtés larges (9) de la billette (5) .

3. Buse de coulée à immersion selon la revendication 2, caractérisée en ce que la partie formant fond (3) présente des orifices de fond (23) pour constituer au moins deux jets de coulée (24), dont les directions d'écoulement se coupent dans la zone de la partie formant fond (3).

4. Buse de coulée à immersion selon la revendication 2, caractérisée en ce que la partie formant fond (3) présente des orifices de fond (23) pour constituer au moins deux jets de coulée (24), dont les directions d'écoulement se coupent à une certaine distance au-dessous de la partie formant fond (3).

5. Buse de coulée à immersion selon la revendication 3 ou 4, caractérisée en ce que la partie formant fond (3) présente des orifices de fond (23) pour constituer au moins deux jets de coulée (24), dont les directions d'écoulement se coupent uniquement par une zone partielle de leur section transversale.

6. Buse de coulée à immersion selon la revendication 1, caractérisée en ce que la partie formant fond (3) présente des orifices de fond (23) pour constituer au moins deux jets de coulée (24), dont les directions d'écoulement se croisent de manière gauchie.

7. Buse de coulée à immersion selon la revendication 6, caractérisée en ce que la partie formant fond (3) présente des orifices de fond (23) pour constituer au moins deux jets de coulée (24), dont les directions d'écoulement se croisent de manière gauchie dans la zone de fond (3).

8. Buse de coulée à immersion selon la revendication 6, caractérisée en ce que la partie formant fond (3) présente des orifices de fond (23) pour constituer au moins deux jets de coulée (24), dont les directions d'écoulement se croisent de manière gauchie au-dessous de la zone de fond (3).

9. Buse de coulée à immersion selon une ou plusieurs des revendications 1 à 8, caractérisée en ce que les axes médians (25) des orifices de fond (23) définissent entre eux, si l'on regarde perpendiculairement aux côtés larges, un angle (γ) compris entre 5 et 120°.

10. Buse de coulée à immersion selon une ou plusieurs des revendications 1 à 9, caractérisée en ce que les sections transversale des orifices de fond (23) présentent une fraction de surface comprise entre 10 et 70 % de la somme de toutes les sections transversales des orifices latéraux (18) et de fond (23) .

11. Buse de coulée à immersion selon une ou plusieurs des revendications 1 à 10, caractérisée en ce que les axes médians (21) des orifices latéraux (18) sont inclinés vers le bas selon un angle (Ω) compris entre - 10° et 50° par rapport à l'horizontale.

12. Buse de coulée à immersion selon une ou plusieurs des revendications 1 à 11, caractérisée en ce que la section transversale des orifices latéraux (18) augmente dans le sens de l'écoulement.

13. Buse de coulée à immersion selon la revendication 12, caractérisée en ce que les surfaces de délimitation supérieures (19) des orifices latéraux (18) sont inclinées, par rapport à l'horizontale, selon un angle (α) correspondant à la relation - 20° ≤α≤ 35°, et en ce que les surfaces de délimitation inférieures (20) des orifices latéraux (18) sont inclinées, par rapport à l'horizontale, selon un angle (β) correspondant à la relation - 30° ≤α≤ 60°.

14. Buse de coulée à immersion selon la revendication 13, caractérisée en ce que les surfaces de délimitation inférieures (20) sont réalisées plus longues que les surfaces de délimitation supérieures (19) des orifices latéraux (18) et en ce qu'elles s'étendent par leur prolongement dans l'espace intérieur (16) de la buse de coulée à immersion (1) .

15. Buse de coulée à immersion selon une ou plusieurs des revendications 1 à 14, caractérisée en ce que les axes médians (25) des orifices de fond (23) sont disposés de manière inclinée, en plus de leur orientation par rapport aux côtés étroits(8) de la billette (5), en direction des côtés larges (9) de la billette (5) et en ce que, dans cette direction, ils définissent, avec l'axe médian (26) de la buse de coulée à immersion (1), un angle (ε) compris entre - 20° et + 20°.

16. Buse de coulée à immersion selon une ou plusieurs des revendications 1 à 15, caractérisée en ce que la section transversale de l'espace intérieur (16) de la partie tubulaire (15) de la buse de coulée à immersion (1) augmente dans le sens de l'écoulement (17) et en direction des côtés étroits (8) de la billette (5) et diminue en direction des côtés larges (9) de la billette (5).

17. Buse de coulée à immersion selon la revendication 16, caractérisée en ce que l'aire de la section transversale de l'espace intérieur (16) de la partie tubulaire (15) de la buse de coulée à immersion (1) est constante dans le sens de l'écoulement (17).

18. Buse de coulée à immersion selon la revendication 16, caractérisée en ce que l'aire de la section transversale de l'espace intérieur (16) de la partie tubulaire (15) de la buse de coulée à immersion (1) augmente dans le sens de l'écoulement (17).

19. Buse de coulée à immersion selon une ou plusieurs des revendications 1 à 18, caractérisée en ce que la somme des aires des sections transversales de sortie de la totalité des orifices latéraux et de fond (18 et 23) est égale ou supérieure 1,1 fois la section transversale de l'espace intérieur (16) de la buse de coulée à immersion (1) à la hauteur des bords supérieurs des orifices latéraux (18).

## Revendications (Revendications pour l'(les) Etat(s) contractant(s) suivant(s): FR, IT, NL)

1. Buse de coulée à immersion (1) servant à introduire du métal en fusion (11), notamment de l'acier en fusion, dans une coquille de coulée continue (4) présentant des parois formant côtés larges (7) et des parois formant côtés étroits (6), et formant une billette (5) à côtés larges (9) et à côtés étroits (8), notamment une coquille de coulée continue pour brames minces, la buse de coulée à immersion (1) présentant une partie tubulaire (15) pourvue d'orifices latéraux (18) pour le métal en fusion (11), dont les axes médians (21) sont dirigés sensiblement vers les côtés étroits (8) de la billette (5), et comportant une partie formant fond (3) qui est pourvue d'un orifice de fond (23) pour le métal en fusion (11), caractérisée en ce que la partie formant fond (3) présente au moins deux orifices de fond (23) dirigés obliquement vers les côtés étroits (8) de la billette (5) afin de constituer au moins deux jets de coulée (24), dont les directions d'écoulement se croisent - si l'on regarde perpendiculairement aux côtés larges (9) de la billette (5).

2. Buse de coulée à immersion selon la revendication 1, caractérisée en ce que la partie formant fond (3) présente des orifices de fond (23) pour constituer au moins deux jets de coulée (24), dont les directions d'écoulement se coupent - si l'on regarde perpendiculairement aux côtés larges (9) de la billette (5).

3. Buse de coulée à immersion selon la revendication 2, caractérisée en ce que la partie formant fond (3) présente des orifices de fond (23) pour constituer au moins deux jets de coulée (24), dont les directions d'écoulement se coupent dans la zone de la partie formant fond (3).

4. Buse de coulée à immersion selon la revendication 2, caractérisée en ce que la partie formant fond (3) présente des orifices de fond (23) pour constituer au moins deux jets de coulée (24), dont les directions d'écoulement se coupent à une certaine distance au-dessous de la partie formant fond (3).

5. Buse de coulée à immersion selon la revendication 3 ou 4, caractérisée en ce que la partie formant fond (3) présente des orifices de fond (23) pour constituer au moins deux jets de coulée (24), dont les directions d'écoulement se coupent uniquement par une zone partielle de leur section transversale.

6. Buse de coulée à immersion selon la revendication 1, caractérisée en ce que la partie formant fond (3) présente des orifices de fond (23) pour constituer au moins deux jets de coulée (24), dont les directions d'écoulement se croisent de manière gauchie.

7. Buse de coulée à immersion selon la revendication 6, caractérisée en ce que la partie formant fond (3) présente des orifices de fond (23) pour constituer au moins deux jets de coulée (24), dont les directions d'écoulement se croisent de manière gauchie dans la zone de fond (3).

8. Buse de coulée à immersion selon la revendication 6, caractérisée en ce que la partie formant fond (3) présente des orifices de fond (23) pour constituer au moins deux jets de coulée (24), dont les directions d'écoulement se croisent de manière gauchie au-dessous de la zone de fond (3).

9. Buse de coulée à immersion selon une ou plusieurs des revendications 1 à 8, caractérisée en ce que les axes médians (25) des orifices de fond (23) définissent entre eux, si l'on regarde perpendiculairement aux côtés larges, un angle (γ) compris entre 5 et 120°.

10. Buse de coulée à immersion selon une ou plusieurs des revendications 1 à 9, caractérisée en ce que les sections transversales des orifices de fond (23) présentent une fraction de surface comprise entre 10 et 70 % de la somme de toutes les sections transversales des orifices latéraux (18) et de fond (23).

11. Buse de coulée à immersion selon une ou plusieurs des revendications 1 à 10, caractérisée en ce que les axes médians (21) des orifices latéraux (18) sont inclinés vers le bas selon un angle (Ω) compris entre - 10° et 50° par rapport à l'horizontale.

12. Buse de coulée à immersion selon une ou plusieurs des revendications 1 à 11, caractérisée en ce que la section transversale des orifices latéraux (18) augmente dans le sens de l'écoulement.

13. Buse de coulée à immersion selon la revendication 12, caractérisée en ce que les surfaces de délimitation supérieures (19) des orifices latéraux (18) sont inclinées, par rapport à l'horizontale, selon un angle (α) correspondant à la relation - 20° ≤α≤ 35°, et en ce que les surfaces de délimitation inférieures (20) des orifices latéraux (18) sont inclinées, par rapport à l'horizontale, selon un angle (β) correspondant à la relation - 30° ≤β≤ 60°.

14. Buse de coulée à immersion selon la revendication 13, caractérisée en ce que les surfaces de délimitation inférieures (20) sont réalisées plus longues que les surfaces de délimitation supérieures (19) des orifices latéraux (18) et en ce qu'elles s'étendent par leur prolongement dans l'espace intérieur (16) de la buse de coulée à immersion (1).

15. Buse de coulée à immersion selon une ou plusieurs des revendications 1 à 14, caractérisée en ce que les axes médians (25) des orifices de fond (23) sont disposés de manière inclinée, en plus de leur orientation par rapport aux côtés étroits (8) de la billette (5), en direction des côtés larges (9) de la billette (5) et en ce que, dans cette direction, ils définissent, avec l'axe médian (26) de la buse de coulée à immersion (1), un angle (ε) compris entre - 20° et + 20°.

16. Buse de coulée à immersion selon une ou plusieurs des revendications 1 à 15, caractérisée en ce que la section transversale de l'espace intérieur (16) de la partie tubulaire (15) de la buse de coulée à immersion (1) augmente dans le sens de l'écoulement (17) et en direction des côtés étroits (8) de la billette (5) et diminue en direction des côtés larges (9) de la billette (5).

17. Buse de coulée à immersion selon la revendication 16, caractérisée en ce que l'aire de la section transversale de l'espace intérieur (16) de la partie tubulaire (15) de la buse de coulée à immersion (1) est constante dans le sens de l'écoulement (17).

18. Buse de coulée à immersion selon la revendication 16, caractérisée en ce que l'aire de la section transversale de l'espace intérieur (16) de la partie tubulaire (15) de la buse de coulée à immersion (1) augmente dans le sens de l'écoulement (17).

19. Buse de coulée à immersion selon une ou plusieurs des revendications 1 à 18, caractérisée en ce que la somme des aires des sections transversales de sortie de la totalité des orifices latéraux et de fond (18 et 23) est égale ou supérieure 1,1 fois la section transversale de l'espace intérieur (16) de la buse de coulée à immersion (1) à la hauteur des bords supérieurs des orifices latéraux (18).
